# EUROPÄISCHE PATENTSCHRIFT

(11) **EP 2 858 729 B1**
(45) Veröffentlichungstag und Bekanntmachung des Hinweises auf die Patenterteilung: **28.03.2018**
(21) Anmeldenummer: 12728168.1
(22) Anmeldetag: 07.06.2012
(51) Int. Cl.: A63H 1/30

(54) **JO-JO SPIELGERÄT**
YO-YO TOY
JOUET YOYO

(43) Veröffentlichungstag der Anmeldung: 15.04.2015
(73) Patentinhaber: Limmat Produkt GmbH, 8005 Zürich (CH)
(72) Erfinder: ROBUSTELLI, Urs, 8005 Zürich (CH); ALTENBURGER, Gregor, 8005 Zürich (CH)
(86) Internationale Anmeldenummer: PCT/CH2012/000128
(87) Internationale Veröffentlichungsnummer: WO 2013/181764

(56) Entgegenhaltungen:
- CN-U- 201 643 680
- US-A- 617 665
- US-A- 999 247
- US-A- 2 605 584
- US-A- 2 666 276
- US-A- 4 418 494

## Beschreibung

### Gebiet der Erfindung

Die Erfindung betrifft ein Jo-Jo Spielgerät umfassend ein Jo-Jo mit einem Freilauf und ein das Jo-Jo umgebendes Gehäuse, in welchem die Drehachse des Jo-Jo gelagert ist, wobei das Gehäuse an seiner Oberseite eine Austrittsöffnung für die Jo-Jo-Schnur aufweist.

### Stand der Technik

Es sind Jo-Jo's bekannt, die einen Freilauf aufweisen. Dieser erlaubt es, dass das Jo-Jo mit gespannter Schnur drehen kann, ohne dass die Schnur aufgewickelt wird. Erst bei einer kurzzeitigen Entlastung der Schnur, so dass diese nicht mehr gespannt ist, kann die Schnur wieder vom drehenden Jo-Jo aufgewickelt werden. Der Freilauf kann durch eine einfache Schnurschlaufe bewirkt werden, die um die Jo-Jo Achse gelegt ist oder - heute üblich - durch eine sogenannte "Transaxle" Bauweise. Das Dokument US-2666276 A beschreibt ein Beispiel eines Jo-Jos.

### Darstellung der Erfindung

Ziel der Erfindung ist es, ein Jo-Jo Spielgerät zu schaffen, dass verbesserte und erweiterte Spielmöglichkeiten bereitstellen kann. Insbesondere, ein Jo-Jo Spielgerät, das es ermöglicht, dass mit der Jo-Jo-Kugel während des Freilaufs jongliert, balanciert oder gekreiselt und auch dass die Jo-Jo-Kugel während des Freilaufs gehalten werden kann.

Dieses Ziel wird mit bei dem eingangs genannten Jo-Jo Spielgerät mit den Merkmalen des Anspruchs 1 erreicht.

Das Festhalteelement erlaubt es, die Schnur unter Spannung festzumachen, so dass sie der Spieler nicht unter Spannung halten muss, um den Freilauf aktiv zu halten. Unter Freilauf wird hier jede Konstruktion des Jo-Jo's verstanden, die diesem das Weiterdrehen bei gespannter Schnur ermöglicht. Damit kann der Spieler die sonst zur Aufrechterhaltung der Schnurspannung benützte Hand für Spielvarianten verwenden. Das Jo-Jo Spielgerät erlaubt es einhändig (unabhängig von Rechts- oder Linkshändigkeit) und mit oder ohne einer Fingerschlaufe zu kreiseln, zu balancieren und klassisches Jo-Jo zu spielen.

Um den Freilauf beizubehalten, ohne dass die Schnur weiter gehalten werden muss, kann das Festhalteelement so ausgeführt sein, dass die Schnur bevorzugt in eine Haltevertiefung zwischen zwei benachbarten Ausformungen eingeklemmt werden kann, oder dass die Schnur um eine Ausformung geschlungen werden kann, insbesondere um eine Art Poller geschlungen werden kann. Die Vertiefung des Festhalteelements zum Einklemmen der Schnur kann aber auch direkt im Gehäuse, insbesondere in einem kalottenförmigen Teil des Gehäuses vorgesehen, sein, ohne dass Ausformungen über das Gehäuse vorstehen. Vorzugsweise ist mehr als ein solches Festhalteelement vorgesehen und diese sind um die Schnuröffnung im Gehäuse des Jo-Jo's herum angeordnet vorgesehen.

Ein weiteres Ziel der vorliegenden Erfindung ist, die Jo-Jo-Kugel auch ohne Fingerschlaufe spielen zu können. Deshalb ist bevorzugt anstelle der Fingerschlaufe ein Halteelement am Ende der Schnur ausserhalb des Gehäuses vorgesehen, welches Halteelement z.B. kugelförmig sein kann oder welches im weitesten Sinne pilzförmig ausgebildet sein kann, und welches Halteelement die Haltefunktion für die Schnur in der Hand übernehmen kann. Vorzugsweise ist das Halteelement im Gehäuse versenkbar. Dank dieses Halteelements kann selbst während des Spielens stets die Halteposition verändert werden. Zudem kann dieses Halteelement auch bei Jonglagen des Jo-Jo's während des Freilaufs gut wieder gefangen werden und es kann somit gleich wieder zum eigentlichen Jo-Jo-Spiel übergegangen werden.

Um das Ziel zu erreichen, dass die Schnur einfach auf die Grösse des Spielers eingestellt werden kann, kann im Innern des Halteelements insbesondere in der Form einer Halte-Kugel ein Vorratsraum, insbesondere mit einer Aufwickelspule, vorhanden, auf welcher die Schnur auf die gewünschte Länge aufgewickelt und fixiert werden kann. Um auf diese Funktion zugreifen zu können kann das Halteelement bzw. die Halte-Kugel aus zwei Teilen bestehen und mittels eines Verschlusses zu öffnen und zu schliessen sein. Wie erwähnt, ist anstelle einer Kugel auch eine andere Form für das Halteelement möglich.

Um das Ziel zu erreichen, dass die Schnur sich nicht so leicht verdreht, ist die Schnur in dem Halteelement so fixiert, dass sie sich in diesem leicht drehen lässt.

Zudem ist ein Ziel der Erfindung, dass die Schnur nicht vollständig in dem inneren Teil des Jo-Jos aufgewickelt werden kann. Damit dies nicht geschehen kann, ist das Halteelement grösser als die zur Achsenmitte zentrierte Austrittsöffnung für die Schnur im Gehäuse.

Um das Ziel zu erreichen, dass das Gehäuse des Jo-Jo's geöffnet werden kann, damit die Schnur gewechselt, die Achse gereinigt werden kann etc., besteht das Gehäuse aus zwei Haupt-Teilen, welche mittels Befestigungselementen zusammengehalten werden. Bevorzugt ist das Gehäuse kugelförmig. Die Befestigungselemente sind dann vorzugsweise in der Form von Kugelkalotten an den Polen sowie an zwei gegenüberliegenden Äquatorialstellen der Kugel vorgesehen.

Um das Ziel zu erreichen, dass die Achse und das Jo-Jo aus dem Gehäuse herausgenommen werden können, sind das Jo-Jo und dessen Lager auf einer Achse montiert, wobei die Lager die Drehung der Achse relativ zum Gehäuse ermöglichen. Sie können den Jo-Jo-Gehäusehalbkugeln entnommen und wieder in diese eingelegt werden.

Um das Ziel zu erreichen, dass das eigentliche Jo-Jo individuell eingestellt werden kann, hat die Jo-Jo-Achse sowohl einen Anschlag für eine Hälfte des Jo-Jo's wie auch die Möglichkeit zur Justierung.

Ein weiteres Ziel der Erfindung ist, dass die Jo-Jo-Funktion besser und leichter auszubalancieren ist. Dies wird mit der auf die Achsenmitte des Jo-Jo's zentrierten Austrittsöffnung für die Schnur erreicht, mit der bevorzugten Kugelform und mit der durch die verlängerte Achse vom eigentlichen Jo-Jo-Teil entfernt liegenden Aufhängungen. Anstatt einer runden Oeffnung im Gehäuse kann auch ein zentrierter Spalt als Austrittsöffnung dienen, denn dieser kann zusätzlich dazu dienen, dass die Schnur zur Achse und den Jo-Jo-Scheiben hin optimal geführt wird.

Um das Ziel zu erreichen, dass die vom Jo-Jo abgewickelte Schnur leicht wieder aufgewickelt werden kann, ist die Achse, welche durch das Jo-Jo führt, mit einer zur Jo-Jo-Kugel freilaufenden Kalotte verbunden. Wird diese Kalotte gedreht, dreht sich die Achse und die Schnur wickelt sich auf.

Ein zusätzliches Ziel der Erfindung ist, dass die Drehung des Jo-Jos im Freilauf als Kreiselfunktion genutzt werden kann. Zu diesem Zweck ist auf der mit der Achse verbundenen Kalotte eine Ausformung bzw. Noppe, wie sie von Kreiseln bekannt ist, damit beim Kreiseln nicht zuviel Reibung entwickelt wird und sich das Jo-Jo Spielgerät in der Kreiselfunktion wieder gut ausbalancieren kann.

Ein weiteres Ziel der Erfindung ist, dass die Drehung des Jo-Jos im Freilauf zur Balance des Jo-Jo Spielgeräts genutzt werden kann auf dem Körper des Spielers und auf Gegenständen, im speziellen auch z.B. auf einem Kugelschreiber oder einer Schnur. Zu diesem Zweck ist eine Kalotte, welche in der Fortführung der Achse liegt nicht mit derselben verbunden und weist zusätzlich zum Zwecke des Balancierens sowohl eine Vertiefung wie auch vorzugsweise eine Schnurführung auf.

Zudem ist ein Ziel der Erfindung, dass die Jo-Jo-Kugel während des Freilaufs und auch zum direkten Abwickeln des Jo-Jos direkt in der Hand gehalten werden kann und auch, dass das Jo-Jo in jeder Spielsituation mit dem Körper oder Gegenständen berührt und bewegt werden kann, ohne dass die Drehung des Jo-Jos behindert wird. Um dies zu erreichen ist das eigentliche Jo-Jo in eine Kugel eingebaut und führt die Achse des Jo-Jos durch Lager (Gleitlager oder Wälzlager), welche in Aufhängungen im Innenrand der Kugel fixiert sind.

Ein weiteres Ziel der Erfindung ist, dass die während des Freilaufs fixierte Schnur als Spielvariante um die Jo-Jo-Kugel gelegt werden und danach mit einem Zug wieder aufgerollt und in die eigentliche Jo-Jo-Funktion zurückgekehrt werden kann. Zu diesem Zweck befinden sich auf der Unterseite der Jo-Jo-Kugel Schnurführungen. Diese können auch für weitere Schnurtricks genutzt werden, wie auch mögliche zusätzliche Führungsvertiefungen um die Jo-Jo-Kugel.

### Kurze Beschreibung der Zeichnungen

Die genannten und weitere Ziele werden durch die in den Ansprüchen angegebenen Merkmale erreicht. Diese und noch weitere Ziele und Vorteile der Erfindung sind aus der folgenden Beschreibung und den Zeichnungen ersichtlich. Dabei zeigt:
Figur 1 eine perspektivische Ansicht einer Ausführungsform des Spielgerätes der Erfindung;
Figur 2 eine Vertikalschnittansicht des Spielgerätes von Figur 1;
Figur 3 eine perspektivische Ansicht einer weiteren Ausführungsform des Spielgerätes;
Figur 4 eine Vertikalschnittansicht des Spielgeräts von Figur 3;
Figur 5 eine Ansicht des Spielgerätes gemäss Figur 1 von oben bzw. der oberen Polseite;
Figur 6 eine Ansicht des Spielgerätes gemäss Figur 2 von oben bzw. der oberen Polseite;
Figur 7 eine Ansicht des Spielgerätes gemäss Figur 1 von der linken Seite;
Figur 8 eine Ansicht des Spielgerätes gemäss Figur 2 von der linken Seite;
Figur 9 eine Ansicht des Spielgerätes gemäss Figur 1 von der rechten Seite;
Figur 10 eine Ansicht des Spielgerätes gemäss Figur 2 von der rechten Seite;
Figur 11 eine Ansicht des Spielgerätes gemäss Figur 1 von unten bzw. der unteren Polseite;
Figur 12 eine Ansicht des Spielgerätes gemäss Figur 2 von unten bzw. der unteren Polseite;
Figur 13 eine Ansicht der oberen Kalotte mit Festhalteelementen die jeweils zwei pollerförmige Teile aufweisen;
Figur 14 eine Ansicht der oberen Kalotte mit zwei Festhalteelementen, die jeweils eine Vertiefung zwischen zwei Ausformungen aufweisen;
Figur 15 eine Ansicht mit zwei Festhalteelementen, die jeweils eine Vertiefung zwischen zwei Ausformungen aufweisen, wobei hier die Ausformungen kugelförmig sind;
Figur 16 eine Ansicht mit zwei weiteren Festhalteelementen, die je eine Vertiefung zwischen zwei Ausformungen aufweisen;
Figur 17 eine Ansicht mit zwei Festhalteelementen, die jeweils eine Vertiefung zwischen zwei Ausformungen aufweisen, die sich nach aussen hin verjüngen;
Figur 18 eine perspektivische Ansicht schräg von oben einer bevorzugten Ausführung der oberen Kalotte gemäss dem Spielgerät von Figur 2;
Figur 19 die Kalotte von Figur 18 in Seitenansicht; und
Figur 20 die Kalotte von Figur 18 in perspektivischer Ansicht von unten.

### Wege zur Ausführung der Erfindung

Zuerst wird auf die Figuren 1 und 2 als bevorzugte Beispiele Bezug genommen, in welchen jeweils eine perspektivische Ansicht des Spielgerätes, gesamthaft mit 1 bezeichnet, gegeben wird, welche gemäss Ausführungsbeispielen der Erfindung konstruiert ist. Das Jo-Jo-Spielgerät ist gemäss Figur 1 mit einem Halteelement 28 am Ende der Jo-Jo Schnur 30 versehen, das eine Halte-Kugel ist, während gemäss Figur 2 das Haltelement 28 eine andere Form aufweist. Die Schnur 30 ist jeweils mit ihrem anderen Ende mit der Achse des Jo-Jos verbunden ist. Gemäss den Figuren ist das Gehäuse des Jo-Jo-Spielgeräts ist bevorzugt kugelförmig und ist in den Beispielen aus den Halbkugeln 2 und 3 gebildet, in welche das Jo-Jo mit dessen Achse eingelegt werden kann und welche Gehäuseteile durch Verschlussteile zusammengehalten werden. In dem gezeigten Beispiel sind dies, auf die Kugel bezogen, polseitige, kalottenförmige Befestigungsteile, wovon in Figur 1 und Figur 2 nur das Polteil 12 ersichtlich ist. An der Unterseite der Kugel ist ein weiteres kalottenförmiges Befestigungs- bzw. Verschlussteil vorhanden, welches als Polteil 13 in anderen Figuren ersichtlich ist.

Die in den Figuren dargestellte Ausführung des Jo-Jo Spielgeräts ist geeignet einhändig, unabhängig von Links- oder Rechtshändigkeit, mit oder ohne Fingerschlaufe, gespielt zu werden, wobei das Jo-Jo in den Freilauf gebracht und dieser gehalten werden kann. Mit dem Spielgerät kann während des Jo-Jo-Spiels balanciert, gekreiselt und jongliert werden. Um alle diese Zwecke erfüllen zu können, ist um das Jo-Jo ein Gehäuse vorgesehen, dass in der dargestellten Ausführung im Wesentlichen kugelförmig ist. Es ist aus den Gehäuseteilen 2 und 3 gebildet. Die Form des Gehäuses kann beliebig sein bzw. nicht-kugelförmig sein. Es ist teilweise mit der Achse des Jo-Jo verbunden, wie auch teilweise nicht mit der Achse verbunden. Zudem unterstützen die bei den Kalotten 12, 13, 14 und 15 vorgesehenen Elemente, die noch erläutert werden, die oben genannten Zwecke. Des Weiteren ist das Halteelement 28 so konstruiert, dass das Spielen ohne Fingerschlaufe unterstützt wird und dass die Schnurlänge einfach auf das gewünschte Mass eingestellt werden kann.

Die Figuren 3 bzw. 4 zeigen jeweils eine Vertikalschnittansicht des Spielgerätes gemäss Figur 1 oder Figur 2. Gleiche Bezugszeichen bezeichnen dabei bei beiden Ausführungen identische oder funktionsgleiche Bauteile. Es sind die beiden Backen 4 des Jo-Jos, der Anschlag 5 auf der Achse 8 des Jo-Jo zur Einmittung der Jo-Jo Backen, bzw. entsprechende Ringe 5 bei Figur 4, das Gewinde 6 zur Halterung der Backen des Jo-Jo, das Kugellager 7 und die Achse 8 des Jo-Jos ersichtlich sind. Zudem sind die beidseitigen Gleitlager bzw. Kugellager 9 zwischen der Jo-Jo-Achse 8 und den Gehäuseteilen 2 und 3 ersichtlich, wobei weiter Distanzhalter 10 und Aufhängungen 11 zur Lagerung der Achse 8 im Gehäuse vorgesehen sind. Des Weiteren ist der Schnitt durch die Kalotten 12, 13, 14 und 15 zu sehen, welche mit für den Fachmann bekannten Mitteln zum Verschluss der Gehäuseteile 2, 3 dienen, z.B. mittels Zapfen 27, die in die Halbkugeln 2 und 3 eingreifen. Die kalottenförmigen Befestigungsmittel können aber z.B. auch mit einem Aussengewinde in ein Innengewinde eingreifen, das in den Aufnahmen für die kalottenförmigen Befestigungsmittel in den Kugelhälften ausgebildet ist. Der Verschluss des Gehäuses bzw. die Befestigung der Gehäuseteile, insbesondere der Gehäusehälften, kann auch mit einem Bajonettverschluss, einer Steckverbindung oder anderen Möglichkeiten zur Verbindung gelöst werden.

Gleichzeitig ist bei Figur 1 bzw. Figur 2 eine perspektivische Ansicht des Halteelements bzw. bei Figur 3 und 4 eine geschnittene Ansicht des Halteelements 28 mit dem Konstruktionsprinzip zur Einstellung der Schnurlänge ersichtlich. In dem Haltelement 28 von Figur 1 und 3 kann ein Vorratsraum 29 für Schnur vorgesehen sein, welche Schnur die Haltekugel mit der Achse des Jo-Jos verbindet. Das Halteelement der Figuren 1 bzw. 3 ist bevorzugt so ausgeführt, dass es in die Ausnehmung 16 der Kalotte hineinpasst bzw. in dieser versenkbar ist, insbesondere so, dass das Halteelement dabei mit seiner Oberfläche im Wesentlichen bündig mit der Oberfläche des Gehäuses bzw. der Kalotte zu liegen kommt., so dass die Kugelform des Spielgerätes mit versenktem Halteelement 28 besonders gut eingehalten wird.

Figuren 5 und 6 zeigen eine Ansicht des Spielgerätes gemäss Figur 1 bzw. Figur 2 von oben und somit auf den oberen Pol der Kugel, bei welcher die Kalotte 12 ersichtlich ist, die die Austrittsöffnung 16 für die Schnur 30 aufweist und die Festhaltelemente 17 für die Schnur 30, die die Schnur während des Freilaufs des Jo-Jos festhalten. Die Austrittsöffnung 16 ist so konstruiert, dass diese zentriert über dem Zentrum des Jo-Jos liegt und dass die Schnur beim Passieren dieser Oeffnung so wenig Reibung als möglich erzeugt. Des Weiteren hilft die Austrittsöffnung 16 das Jo-Jo beim Spielen leichter in der Balance zu halten, da das Wegkippen des Jo-Jos damit erschwert wird. Die Kalotte 12 ist so konstruiert, dass die Austrittsöffnung 16 und die Festhalteelemente 17 darauf Platz finden, wobei die Festhalteelemente 17 auch direkt auf die Kugelhälften 1 und 2 aufgebaut werden können. Das Festhaltelement oder die Festhalteelemente können auch durch eine Vertiefung bzw. Vertiefungen gebildet sein, die direkt im Gehäusemantel im Sinne einer Nut oder eines Einschnitts eingebracht sind, so dass keine Ausformungen sich über den Gehäusemantel hinaus erheben und dennoch der Schnurabschnitt in die Vertiefung einklemmbar ist und somit festgehalten wird.

Die Festhalteelemente liegen bevorzugt jeweils quer angeordnet zur Achse des Jo-Jos. Bevorzugt sind zwei Festhalteelemente beidseits der Austrittsöffnung 16 angeordnet.

Die in den Figuren dargestellten Festhalteelemente für die Schnur sind so konstruiert, dass die Schnur, während das Jo-Jo im Freilauf dreht, an einem von diesen schnell und so festgemacht werden kann, dass die Spannung der Schnur zur Achse in etwa gleich und der Freilauf somit bestehen bleibt, auch wenn die Schnur nicht mehr durch das Gewicht des Jo-Jos gespannt ist. Diese Konstruktion ermöglicht es, mit dem Spielgerät zu kreiseln, zu balancieren, zu jonglieren und direkt wieder zum eigentlichen Jo-Jo-Spielen zurückzukehren, indem die Schnur aus dem Festhalteelement 17 gelöst wird. Das Festhalteelement ist bevorzugt so konstruiert, dass dies bereits mittels einer Zugbewegung an der Schnur nach oben geschieht, also wenn z.B. das Halteelement 28 gehalten und das Gehäuse des Spielgeräts in die Schnur fallen gelassen wird. Die Schnur wird somit vorzugsweise im Festhalteelement durch ein Einklemmen zwischen zwei Ausformungen des Festhaltelements festgehalten.

Figuren 7 und 8 zeigen jeweils eine Ansicht des Spielgerätes von der linken Seite (links, rechts, oben und unten jeweils bezogen auf die Darstellung der Figuren 3 und 4) bzw. von der Seite, bei welcher die Achse 8 bevorzugt mit dem kalottenförmigen Befestigungsteil 14 verbunden ist, so dass Achse 8 und Kalotte 14 zusammen drehen und wobei der Kalotte 14 eine Ausformung 19 vorgesehen ist. Die Ausformung ist somit so angeordnet, dass sie mit dem Jo-Jo mitdreht, so dass das Kreiseln des Spielgerätes auf dieser Ausformung während des Drehens der Achse 8 möglich ist. Zudem kann dank der so mit der Achse verbundenen Kalotte die Schnur auf das auf die Achse gesetzte Kugellager 7 bzw. auf das Jo-Jo aufgewickelt werden, indem die Kalotte 14 z.B. mit dem Finger in Aufwickelrichtung gedreht wird.

Figuren 9 und 10 zeigen jeweils eine Ansicht des Spielgerätes von der rechten Seite, der Seite, bei welcher die Achse 8 mit der Kalotte 15 nicht verbunden ist. Die auf der Kalotte 15 vorgesehene Schnurführung 21 ermöglicht Schnurtricks mit dem Spielgerät während und ohne Freilauf des Jo-Jos. Zudem erleichtert die vorgesehene Vertiefung 20 das Balancieren des Spielgerätes mit Gegenständen und auch z.B. mit einem Finger, auch wieder während und ohne Freilauf des Jo-Jos.

Figuren 11 und 12 zeigen jeweils eine Ansicht des Spielgerätes von unten, bei welcher bei der Ausführung gemäss Figur 11 bzw. bei dem Spielgerät nach Figur 1 die Kalotte 13 mit der einer gekreuzten Schnurführung 18 ersichtlich ist, welche Schnurtricks des Jo-Jos während und ohne Freilauf des Jo-Jos ermöglicht. Bei der Ausführung nach Figur 12 bzw. bei dem Spielgerät von Figur 2 ist eine Fläche 18' vorgesehen, die ein Platzieren des Spielgeräts auf einer Fläche erleichtert.

Figur 13 ist eine Ansicht des oberen Verschlusselements bzw. der oberen Kalotte 12 mit pollerförmigen Festhalteelementen 17, an welchen die Schnur durch Umschlingung befestigbar bzw. festhaltbar ist.

Figur 14 ist eine Ansicht des oberen Verschlusselements bzw. der oberen Kalotte 12 mit Festhalteelementen 17, die jeweils mit einer Vertiefung zwischen zwei Ausformungen versehen sind, in welche die Schnur eingeklemmt werden kann. Auch diese Festhalteelemente liegen quer zur Achse des Jo-Jo, was generell bevorzugt ist.

Fig. 15 ist eine Ansicht des oberen Verschlusselements bzw. der oberen Kalotte 12 mit Festhalteelementen 17 bestehend aus je zwei kugelförmigen Ausformungen, zwischen welchen die Schnur eingeklemmt werden kann.

Figur 16 ist eine Ansicht des oberen Verschlusselements bzw. der oberen Kalotte 12 mit Festhalteelementen 17 mit je einer Vertiefung zwischen zwei Ausformungen, welche quer zur Kugelöffnung liegen und sich nach innen verjüngen.

Figur 17 ist eine Ansicht des oberen Verschlusselements bzw. der oberen Kalotte 12 mit einer Vertiefung zwischen zwei Ausformungen als Festhalteelemente 17, welche quer zur Kugelöffnung liegen und sich nach aussen hin verjüngen.

Die Figuren 18 bis 20 zeigen eine bevorzugte Kalotte 12, wie sie beim Spielgerät der Figur 2 vorgesehen ist. Das die Festhalteelemente 17 sind hier wieder durch Ausformungen gebildet, wobei je zwei Ausformungen zwischen sich eine Nut bilden, in welcher die Schnur eingeklemmt werden kann, um diese festzuhalten. Die Ausformungen sind zum Gehäuse hin abgeschrägt und zur Öffnung 16 hin abgeschrägt, was für die Handhabung des Spielgeräts und besonders der Schnur bevorzugt ist. Es ist ersichtlich, dass an der Unterseite der Kalotte abgewinkelte Vorsprünge 31 vorgesehen sind, welche mit entsprechenden Schlitzen in den Gehäusehälften 2, 3 zusammenwirken, so dass die Kalotte 12 in die aneinander anliegenden Gehäusehälften eingesetzt und dann durch Drehung an diesen befestigt wird. Die Schlitze in den Gehäusehälften weisen dazu einen ersten breiteren Teil auf, in den das abgewinkelte Ende der Vorsprünge hineinpasst und anschliessend einen schmaleren Teil, in den nur noch der Steg der Vorsprünge eingreifen kann, wenn die Kalotte gedreht wird.

## Patentansprüche

1. Jo-Jo Spielgerät (1) umfassend ein Jo-Jo mit einem Freilauf und ein das Jo-Jo umgebendes Gehäuse (2, 3, 12, 13, 14, 15), in welchem die Achse (8) des Jo-Jo gelagert ist, wobei das Gehäuse an seiner Oberseite eine Austrittsöffnung für die Jo-Jo-Schnur (30) aufweist, **dadurch gekennzeichnet, dass** das Gehäuse an seiner Oberseite mindestens ein Festhalteelement (17) aufweist, insbesondere ein im Wesentlichen quer zur Achse des Jo-Jo angeordnetes Festhalteelement (17) aufweist, welches derart angeordnet und ausgestaltet ist, dass die Jo-Jo-Schnur an dem Festhalteelement befestigbar und lösbar ist.

2. Jo-Jo Spielgerät nach Anspruch 1, **dadurch gekennzeichnet, dass** das Festhalteelement (17) durch eine Vertiefung im Gehäuse gebildet ist, in welche ein Abschnitt der Schnur einklemmbar ist, insbesondere, dass das Festhalteelement (17) durch zwei benachbarte Ausformungen am Gehäuse gebildet ist, welche zwischen sich eine Vertiefung bilden, in welche ein Abschnitt der Schnur einklemmbar ist.

3. Jo-Jo Spielgerät nach Anspruch 1, **dadurch gekennzeichnet, dass** das Festhalteelement (17) von einer Ausformung gebildet ist, insbesondere von einer pollerförmigen Ausformung, an welcher die Schnur durch Umschlingung befestigbar ist

4. Jo-Jo Spielgerät nach einem der Ansprüche 1 bis 3, **dadurch gekennzeichnet, dass** mindestens zwei beidseits der Austrittsöffnung angeordnete Festhalteelemente (17) vorgesehen sind.

5. Jo-Jo Spielgerät nach einem der vorangehenden Ansprüche, **dadurch gekennzeichnet, dass** am Schnur-Ende ein Halteelement (28) angeordnet ist.

6. Jo-Jo Spielgerät nach Anspruch 5, **dadurch gekennzeichnet, dass** das Halteelement eine Haltekugel ist oder dass das Halteelement ein in das Gehäuse des Spielgeräts versenkbares Haltelement ist, das in versenktem Zustand im Wesentlichen bündig mit der Gehäuseoberfläche zu liegen kommt.

7. Jo-Jo Spielgerät nach einem der vorangehenden Ansprüche, **dadurch gekennzeichnet, dass** das Gehäuse im Wesentlichen kugelförmig ist und eine an der Kugeloberseite zentral angeordnete Austrittsöffnung für die Jo-Jo-Schnur aufweist.

8. Jo-Jo Spielgerät nach Anspruch 7, **dadurch gekennzeichnet, dass** das Gehäuse im Wesentlichen aus zwei Kugelhälften gebildet ist und insbesondere, dass das Gehäuse von der Austrittsöffnung her gesehen vertikal geteilt ist.

9. Jo-Jo Spielgerät nach Anspruch 7 oder 8, **dadurch gekennzeichnet, dass** das Gehäuse im Bereich der Austrittsöffnung und in dem der Austrittsöffnung gegenüberliegenden Bereich von kalottenförmigen Polteilen gebildet ist, welche von dem restlichen Gehäuse lösbar sind, und insbesondere, dass das eine Polteil (12) die Austrittsöffnung aufweist und mindestens ein Festhalteelement (17) trägt.

10. Jo-Jo Spielgerät nach einem der Ansprüche 7 bis 9, **dadurch gekennzeichnet, dass** das Gehäuse im Bereich der Lagerstellen der Jo-Jo Achse von je einem kalottenförmigen Abschlussteil gebildet ist.

11. Jo-Jo Spielgerät nach Anspruch 10, **dadurch gekennzeichnet, dass** mindestens das eine der kalottenförmigen Abschlussteile (14) im Betrieb des Jo-Jo Spielgeräts mit der Achse mitdrehend angeordnet ist.

12. Jo-Jo Spielgerät nach Anspruch 11, **dadurch gekennzeichnet, dass** das eine der mitdrehenden kalottenförmigen Abschlussteile mit einer zentralen Ausformung (19) versehen ist.

13. Jo-Jo Spielgerät nach einem der Ansprüche 10 bis 12, **dadurch gekennzeichnet, dass** das eine der mitdrehenden kalottenförmigen Abschlussteile mit einer zentralen Einbuchtung versehen ist.

14. Jo-Jo Spielgerät nach einem der Ansprüche 9 bis 13, **dadurch gekennzeichnet, dass** in mindestens einem der kalottenförmigen Abschlussteile eine Schnurführung vorgesehen ist.

15. Jo-Jo Spielgerät nach einem der Ansprüche 5 bis 14, **dadurch gekennzeichnet, dass** das Griffelement und insbesondere die Haltekugel mit einem öffenbaren und verschliessbaren Verschluss versehen ist und einen Vorratsraum für einen Schnurabschnitt aufweist.

## Claims

1. Yo-yo toy (1) comprising a yo-yo with a freewheel and a housing (2, 3, 12, 13, 14, 15) which surrounds the yo-yo and 0069n which the axle (8) of the yo-yo is mounted, the housing having an outlet opening for the yo-yo string (30) on its upper side, **characterized in that** the housing has at least one fixing element (17) on its upper side, in particular has a fixing element (17) which is arranged substantially transversely with respect to the axle of the yo-yo and is arranged and configured in such a way that the yo-yo string can be fastened to the fixing element and can be released.

2. Yo-yo toy according to Claim 1, **characterized in that** the fixing element (17) is formed by a depression in the housing, into which depression a section of the string can be clamped, in particular **in that** the fixing element (17) is formed by two adjacent shaped-out formations on the housing, which shaped-out formations form a depression between themselves, into which depression a section of the string can be clamped.

3. Yo-yo toy according to Claim 1, **characterized in that** the fixing element (17) is formed by a shaped-out formation, in particular by a bollard-shaped shaped-out formation, to which the string can be fastened by being wrapped around it.

4. Yo-yo toy according to one of Claims 1 to 3, **characterized in that** at least two fixing elements (17) which are arranged on both sides of the outlet opening are provided.

5. Yo-yo toy according to one of the preceding claims, **characterized in that** a holding element (28) is arranged at the string end.

6. Yo-yo toy according to Claim 5, **characterized in that** the holding element is a holding ball, or **in that** the holding element is a holding element which can be sunk into the housing of the toy and, in the sunk state, comes to lie substantially flush with the housing surface.

7. Yo-yo toy according to one of the preceding claims, **characterized in that** the housing is substantially spherical and has an outlet opening for the yo-yo string, which outlet opening is arranged centrally on the ball upper side.

8. Yo-yo toy according to Claim 7, **characterized in that** the housing is formed substantially from two ball halves, and, in particular, **in that** the housing is divided vertically as viewed from the outlet opening.

9. Yo-yo toy according to Claim 7 or 8, **characterized in that** the housing is formed by cap-shaped pole parts in the region of the outlet opening and in the region which lies opposite the outlet opening, which pole parts can be detached from the remaining housing, and, in particular, **in that** one pole part (12) has the outlet opening and carries at least one fixing element (17) .

10. Yo-yo toy according to one of Claims 7 to 9, **characterized in that** the housing is formed by in each case one cap-shaped closure part in the region of the bearing points of the yo-yo axle.

11. Yo-yo toy according to Claim 10, **characterized in that** at least one of the cap-shaped closure parts (14) is arranged so as to corotate with the axle during operation of the yo-yo toy.

12. Yo-yo toy according to Claim 11, **characterized in that** one of the corotating cap-shaped closure parts is provided with a central shaped-out formation (19).

13. Yo-yo toy according to one of Claims 10 to 12, **characterized in that** one of the corotating cap-shaped closure parts is provided with a central indentation.

14. Yo-yo toy according to one of Claims 9 to 13, **characterized in that** a string guide is provided in at least one of the cap-shaped closure parts.

15. Yo-yo toy according to one of Claims 5 to 14, **characterized in that** the grip element, and in particular the holding ball, is provided with a closure which can be opened and closed and has a storage space for a string section.

## Revendications

1. Jouet yoyo (1) comprenant un yo-yo, avec une roue libre et un boîtier (2, 3, 12, 13, 14, 15) entourant le yo-yo, dans lequel est supporté l'axe (8) du yo-yo, le boîtier présentant sur son côté supérieur une ouverture de sortie pour le cordon (30) du yo-yo, **caractérisé en ce que** le boîtier présente sur son côté supérieur au moins un élément de fixation (17), en particulier un élément de fixation (17) disposé essentiellement transversalement à l'axe du yo-yo, lequel est disposé et configuré de telle sorte que le cordon du yo-yo puisse être fixé sur l'élément de fixation et être desserré de celui-ci.

2. Jouet yo-yo selon la revendication 1, **caractérisé en ce que** l'élément de fixation (17) est formé par un renfoncement dans le boîtier, dans lequel une portion du cordon peut être serrée, en particulier **en ce que** l'élément de fixation (17) est formé par deux formations adjacentes sur le boîtier, qui forment entre elles un renfoncement dans lequel une portion du cordon peut être serrée.

3. Jouet yo-yo selon la revendication 1, **caractérisé en ce que** l'élément de fixation (17) est formé par une formation, en particulier par une formation en forme de borne, sur laquelle le cordon peut être fixé par enroulement.

4. Jouet yo-yo selon l'une quelconque des revendications 1 à 3, **caractérisé en ce qu'**au moins deux éléments de fixation (17) disposés de chaque côté de l'ouverture de sortie sont prévus.

5. Jouet yo-yo selon l'une quelconque des revendications précédentes, **caractérisé en ce qu'**un élément de retenue (28) est disposé à l'extrémité du cordon.

6. Jouet yo-yo selon la revendication 5, **caractérisé en ce que** l'élément de retenue est une bille de retenue ou **en ce que** l'élément de retenue est un élément de retenue pouvant être enfoncé dans le boîtier du jouet, qui vient s'appliquer essentiellement en affleurement avec la surface du boîtier dans l'état enfoncé.

7. Jouet yo-yo selon l'une quelconque des revendications précédentes, **caractérisé en ce que** le boîtier est essentiellement sphérique et présente une ouverture de sortie pour le cordon du yo-yo disposée centralement au niveau du côté supérieur de la sphère.

8. Jouet yo-yo selon la revendication 7, **caractérisé en ce que** le boîtier est formé essentiellement de deux moitiés de sphère et en particulier **en ce que** le boîtier est divisé verticalement, vu depuis l'ouverture de sortie.

9. Jouet yo-yo selon la revendication 7 ou 8, **caractérisé en ce que** le boîtier, dans la région de l'ouverture de sortie et dans la région opposée à l'ouverture de sortie, est formé par des parties polaires en forme de calottes qui peuvent être détachées du reste du boîtier et en particulier **en ce que** l'une des parties polaires (12) présente l'ouverture de sortie et porte au moins un élément de fixation (17).

10. Jouet yo-yo selon l'une quelconque des revendications 7 à 9, **caractérisé en ce que** le boîtier est formé dans la région des zones d'appui de l'axe du yo-yo par une partie de terminaison en forme de calotte.

11. Jouet yo-yo selon la revendication 10, **caractérisé en ce qu'**au moins l'une des parties de terminaison en forme de calotte (14), pendant le fonctionnement du jouet yo-yo, est disposée de manière à tourner avec l'axe.

12. Jouet yo-yo selon la revendication 11, **caractérisé en ce que** l'une des parties de terminaison en forme de calotte entraînées en rotation est pourvue d'une formation centrale (19).

13. Jouet yo-yo selon l'une quelconque des revendications 10 à 12, **caractérisé en ce que** l'une des parties de terminaison en forme de calotte entraînées en rotation est pourvue d'un renfoncement central.

14. Jouet yo-yo selon l'une quelconque des revendications 9 à 13, **caractérisé en ce qu'**un guidage de cordon est prévu dans au moins l'une des parties de terminaison en forme de calotte.

15. Jouet yo-yo selon l'une quelconque des revendications 5 à 14, **caractérisé en ce que** l'élément de préhension et en particulier la bille de retenue est pourvu(e) d'une fermeture pouvant être ouverte et fermée et présente un espace de stockage pour une section de cordon.
